# FASCICULE DE BREVET EUROPEEN

(11) **EP 2 170 719 B1**
(45) Date de publication et mention de la délivrance du brevet: **17.08.2011**
(21) Numéro de dépôt: 08760476.5
(22) Date de dépôt: 04.06.2008
(51) Int. Cl.: B65D 41/34, B65D 50/04, B65D 51/30

(54) **DISPOSITIF DE FERMETURE A SECURITE ENFANT, A VIS ET A BAGUE TEMOIN DE PREMIERE OUVERTURE**
KINDERSICHERE VERSCHLUSSVORRICHTUNG MIT SCHRAUBE UND BUND ZUR KENNTLICHMACHUNG EINES ERSTEN ÖFFNENS
CHILD-SAFE CLOSURE DEVICE WITH SCREW AND COLLAR FOR REVEALING FIRST OPENING

(30) Priorité: 28.06.2007 FR 0704668
(43) Date de publication de la demande: 07.04.2010
(73) Titulaire: Airsec S.A.S., 94600 Choisy le Roi (FR)
(72) Inventeur: LOGEL, Valère, 92300 Levallois Perret (FR); SEBILLE, Vincent, 91150 Étampes (FR)
(74) Mandataire: HOFFMANN EITLE
(86) Numéro de dépôt international: PCT/EP2008/056894
(87) Numéro de publication internationale: WO 2009/000616

(56) Documents cités:
- EP-A- 0 111 419
- EP-A- 0 763 477
- WO-A-91/01924
- WO-A-98/50283
- FR-A- 2 339 539
- US-A- 5 836 465

## Description

### Domaine de l'invention

L'invention concerne un dispositif de fermeture de sécurité d'un conteneur dont l'embouchure est munie d'un pas de vis externe, dispositif à l'épreuve d'un jeune enfant, comportant de surcroît un témoin de première ouverture et un élément déshydratant.

L'invention concerne plus particulièrement un dispositif de fermeture de sécurité par vissage pour conteneur, comprenant un seul bouchon à visser sur ledit conteneur, ledit bouchon ayant capacité à se désenclencher d'une position de blocage par l'intermédiaire d'une double pression latérale, ledit dispositif étant équipé de surcroît d'une bague témoin de première ouverture coopérant avec le col du conteneur sur lequel le dispositif de fermeture est monté et d'un élément déshydratant.

### Etat de la technique

Les dispositifs de fermeture offrant une sécurité pour enfant, de type bouchons à vis, peuvent être de différente nature. En particulier la sécurité peut être, soit la conséquence d'une déformation par pression latérale opposée du bouchon permettant un déblocage de la fonction dévissage, suivi de la rotation du bouchon, soit un déplacement vertical enclenchant un dispositif permettant le dévissage, ce mouvement vertical devant être conduit simultanément avec une rotation.

Des bouchons à sécurité enfant fonctionnant sur le principe d'un double mouvement vertical et de rotation équipés d'une bague témoin de première ouverture existent, mais sont relativement complexes à mettre en oeuvre dans la mesure où ils impliquent la présence et d'un bouchon interne à visser sur ledit conteneur et d'un bouchon externe coaxial recouvrant intégralement le bouchon interne, le bouchon externe ayant capacité à entraîner le bouchon interne par l'intermédiaire d'un système d'encliquetage, lorsque sont pratiquées, sur le bouchon externe, une pression axiale et une rotation.

Les documents suivants illustrent les différentes solutions techniques proposées dans le cas de bouchons pour lesquels une déformation par pression latérale radiale, exercée en opposition, sur la jupe du bouchon, permet le déblocage de la fonction dévissage.

Le document WO9850283 décrit un bouchon à vis à sécurité enfant du type simple bouchon, opérant sur le mode d'une double pression radiale opposée et d'une rotation permettant le dévissage, ledit bouchon étant équipé d'une bague témoin de première ouverture. Le bouchon comporte, sur sa périphérie inférieure externe, c'est-à-dire de sa jupe, deux zones diamétralement opposées sur lesquelles peuvent être exercées des pressions latérales. Des crans de sécurité enfant se présentant comme des protubérances, vers l'intérieur du bouchon, permettent le blocage en rotation du bouchon. Ces crans sont positionnés à 90° des zones de pression et se prolongent, vers le bas, au niveau inférieur de la jupe du bouchon. Un premier et un second cran de sécurité enfant sont placés sur le col du conteneur spécifique auquel le bouchon est associé, et sont positionnés au-dessus de la bague témoin de première ouverture. La liaison entre la bague témoin de première ouverture et la partie inférieure du bouchon est assurée par des pontets sécables positionnés à 45° par rapport aux zones de pression. Il importe de s'affranchir de la sécurité enfant avant que la bague témoin de première ouverture ne puisse être désolidarisée par rupture des pontets sécable, rupture obtenue par rotation contrariée de ladite bague lors de la rotation du bouchon au moment du dévissage. La bague témoin de première ouverture est retirée après ouverture.

Le document U.S. 4,452,363 décrit un conteneur équipé d'un bouchon à vis à sécurité enfant avec bague témoin de première ouverture, la sécurité enfant étant obtenue par l'intermédiaire de pressions latérales diamétralement opposées exercées sur la partie inférieure de la jupe du bouchon. La jupe est de forme conique et comporte un système de crans et d'encoches qui permettent de solidariser et de désolidariser la bague témoin de première ouverture.

Le document US 5,836,465 décrit un conteneur équipé d'un bouchon à vis à sécurité enfant avec bague témoin de première ouverture. Le col du conteneur comporte un pas de vis et deux premiers crans de blocage en dessous du pas de vis, et diamétralement opposés. Le bouchon est réalisé à partir de matière permettant à la jupe du bouchon d'être déformée sous l'effet d'une pression latérale. La partie interne du bouchon comporte deux seconds crans de blocage positionnés opposés diamétralement sur la partie inférieure interne de la jupe déformable. Les premiers et second crans de blocage ont capacité à s'enclencher les uns dans les autres lorsque le bouchon est totalement vissé dans le col du conteneur et ainsi empêchent toute rotation du bouchon par rapport au col du conteneur sauf s'il y a déformation dudit bouchon, libérant alors le système de blocage. Le pas de vis est à pas multiple, permettant de désengager par une simple rotation à 180°, ou moins, le bouchon, du col du conteneur associé.

De tels bouchons ne comportent toutefois pas de fonctionnalités permettant d'assurer la déshydratation contrôlée du conteneur auxquels ils sont associés, forçant alors l'utilisation de moyens de déshydratation séparés, pour pouvoir être utilisés dans des applications telles que par exemple, le conditionnement et le stockage de produits sensibles à l'humidité, comme en particulier des médicaments.

WO 91/01924 A décrit un dispositif de fermeture avec un bouchon lui permettant d'être vissé sur un col et une bague témoin. La paroi latérale du bouchon n'est pas cylindrique.

FR 2 339 539 A se rapporte à un bouchon de sécurité.

### Objectifs de l'invention

De nombreux objectifs sont dès lors assignés au dispositif selon l'invention, de telle sorte qu'il puisse apporter des solutions aménagées et améliorées par rapport aux divers moyens mis en oeuvre dans les dispositifs de fermeture de sécurité connus destinés à des emballages de produits sensibles à l'humidité.

Un premier objet de l'invention est de réaliser un dispositif de fermeture de sécurité d'un conteneur par vissage, à l'épreuve d'un enfant au dévissage, ce dispositif se composant d'un seul bouchon, et non pas, pour des raisons de simplicité et de réduction de coûts, de deux bouchons emboîtés, fonctionnant par déformation de la jupe dudit bouchon, débloquant ainsi un moyen d'encliquetage, et ce lors de l'application de pressions radiales exercées en opposition sur deux zones diamétralement opposées de la jupe déformable du dit bouchon du dispositif, suivi d'une rotation permettant le dévissage.

Un autre objet de l'invention est de réaliser un dispositif de fermeture de sécurité d'un conteneur par vissage, à l'épreuve d'un enfant au dévissage, comportant un moyen déshydratant intégré dans ledit moyen de fermeture et un témoin d'inviolabilité de type bague témoin de première ouverture.

Un autre objet de l'invention est de réaliser un dispositif de fermeture de sécurité d'un conteneur par vissage, à l'épreuve d'un enfant au dévissage comportant un moyen déshydratant intégré dans ledit moyen de fermeture et un moyen de témoignage d'une première ouverture coopérant avec le col du conteneur sur lequel le dispositif de fermeture est vissé.

### Sommaire de l'invention

Dès lors l'invention concerne un dispositif selon la revendication 1.

### Description détaillée de l'invention

Le dispositif de fermeture d'un conteneur à vis, selon l'invention, se compose d'un bouchon à pas de vis lui permettant d'être vissé sur le col d'un conteneur auquel il est associé, ledit bouchon se composant d'un fond et d'une paroi latérale cylindrique, comportant en interne dans la partie associée au fond, un pas de vis et dans la partie ouverte, sur sa face interne, un premier jeu de crans, dit de sécurité enfant ainsi qu'une bague témoin de première ouverture, reliée à la jupe par des pontets sécables, ladite bague étant également équipée, sur sa face interne, d'un second jeu de crans, dit d'inviolabilité, le premier jeu et le second jeu de crans coopérant avec des crans correspondants positionnés sur la base du col du conteneur.

Le bouchon comporte également dans son fond un logement permettant de stocker une composition ou un élément déshydratant, ledit logement venant s'insérer librement dans le col du conteur.

Le dispositif de fermeture à pas de vis comprenant bouchon et bague témoin de première ouverture est destiné à un conteneur de type, par exemple flacon injecté soufflé, comportant un col préférentiellement à plusieurs filets et à pas rapide, destiné à recevoir des produits sensibles à l'humidité et qu'il faut dès lors maintenir dans un état déshydraté.

Selon l'invention, le bouchon comporte une paroi latérale cylindrique formée de deux zones, une première zone haute rigide et non déformable, de diamètre d1, formant corps du bouchon, comportant le pas de vis, une seconde zone basse de diamètre d2, formant jupe souple et déformable, sous une double pression symétrique latérale centripète, les zones haute et basse étant reliées entre elles par un épaulement rigide. Le diamètre d1 est inférieur au diamètre d2.

La jupe cylindrique souple comprend deux surfaces de préhension diamétralement opposées situées à la périphérie inférieure de ladite jupe, et permettant de positionner précisément l'effort exercé par le pouce et l'index de l'utilisateur du dispositif, lors du déblocage de la sécurité enfant avant dévissage et ouverture dudit dispositif. Cette jupe est faite d'un matériau tel que ladite jupe peut être déformée, en particulier ovalisée, de manière élastique, lorsqu'un effort est exercé sur les deux zones de préhension et que cette jupe recouvre sa forme initiale lorsque cesse cet effort. Corps et jupe du bouchon sont monobloc et donc fabriqués à partir du même matériau.

D'une manière préférentielle, l'épaisseur de paroi de la jupe est telle qu'elle permette sa déformation facile lorsque la pression est exercée sur les deux surfaces de préhension. A contrario, l'épaisseur de paroi du corps comprenant le pas de vis est telle que la rigidité est renforcée. De plus la surface externe du corps du bouchon est architecturée de manière à ce qu'une succession de formes concaves, facilitant la prise en main du bouchon, renforce également la rigidité du dit corps.

Le maintien de la rigidité du corps du bouchon alors que la jupe est déformable et déformée par pressions latérales permet de ne pas risquer de détériorer la performance de dévissage et de vissage du pas de vis.

La jupe du bouchon comporte, sur sa face interne, un premier jeu de deux crans, dit de sécurité enfant, positionnés respectivement sur la face interne de la jupe du bouchon, diamétralement opposés l'un à l'autre, selon un diamètre lui même parallèle au plan d'orientation des deux surfaces de préhension et dont la fonction est d'empêcher la rotation du bouchon lorsque la jupe n'est pas déformée lors d'une tentative de dévissage du dispositif, en coopérant avec deux crans correspondants disposés sur le col du conteneur associé. Par contre lorsque la jupe est déformée, c'est-à-dire ovalisée par double pression exercée sur les deux surfaces de préhension diamétralement opposées, situées à la périphérie inférieure de la jupe du bouchon, alors il y a écartement des deux crans du premier jeu de crans solidaires de la jupe, par rapport aux deux crans correspondants situés sur le col du conteneur et dès lors, possibilité de rotation et donc de dévissage du dispositif.

Les deux crans du premier jeu de crans présents sur la surface interne de la jupe du bouchon sont d'une hauteur telle qu'ils coopèrent avec les deux crans correspondants situés sur le col du conteneur associé.

Le plan diamétral passant par les faces abruptes des deux crans opposés du premier jeu de crans positionnés à l'intérieur de la jupe du bouchon est perpendiculaire au plan diamétral se confondant avec le plan de symétrie bissecteur des surfaces de préhension situées sur la partie inférieure de la jupe du bouchon.

Le bouchon reste ainsi bloqué en rotation lorsque ladite jupe est dans son état non déformé, c'est-à-dire non ovalisé. La liberté de rotation du bouchon est retrouvée, lorsque ladite jupe est mise dans un état ovalisé, provoquant ainsi l'arrachage des pontets sécables par rotation du bouchon dans la mesure où la bague témoin de première ouverture n'a pas capacité à suivre cette rotation. Ce mouvement engendre la désolidarisation de la bague témoin de première ouverture par rapport au bouchon.

Les crans du premier jeux de crans dit de sécurité enfant sont positionnés dans un plan perpendiculaire aux deux surfaces de préhension. Préférentiellement, le plan axial constitué par les faces abruptes des deux crans diamétralement opposés du premier jeu de crans est perpendiculaire au plan axial formé par les faces abruptes des deux crans du second jeu de crans dit d'inviolabilité constituant les moyens de blocage de la bague témoin de première ouverture, situés dans le plan axial de symétrie des zones de préhension. Les deux crans du premier jeu de crans dit de sécurité enfant sont répartis de manière régulière, également pour des raisons d'équilibrage d'effort lors du dévissage du dispositif de fermeture à sécurité enfant et pour des raisons de facilité de conception de moule. Le positionnement suivant deux plans perpendiculaires des crans d'inviolabilité par rapport aux crans de sécurité enfant permet de limiter à une faible valeur de dépouille l'angle d'orientation des faces abruptes des crans, pour des raisons de facilité de moulage et de meilleur blocage d'un cran sur son correspondant.

Le profil des crans du premier jeu de crans présents sur la partie intérieure de la jupe du bouchon et sur l'extérieur du col du conteneur associé est tel qu'il permet le vissage du bouchon et ce, grâce à un profil avec rampe douce, entraînant une légère déformation de la jupe du bouchon mais ne permet pas son dévissage, de par un profil abrupt qui empêche toute rotation de ladite jupe non déformée lors du dévissage du dispositif de fermeture.

La hauteur des deux crans positionnés sur le col du conteneur, coopérant avec les deux crans du premier jeu de crans, est telle que lesdits crans se positionnent vers le bas en deçà de la zone du pas de vis sur le col du conteneur, et se prolongent jusqu'au niveau de la zone inférieure périphérique de la bague témoin de première ouverture, lorsque celle-ci est en place, tous les autres crans ayant une hauteur inférieure.

Une telle hauteur permet, s'il en était besoin, de bloquer également les deux crans du second jeu de cran présents à l'intérieur de la bague témoin de première ouverture, s'ils arrivaient à passer par dessus les deux crans dédiés correspondants du col du conteneur, avec lesquels ils coopèrent.

De plus, la différence de diamètre entre d1 et d2 autorise une surface de contact optimisée et homogène sur toute la hauteur des crans et renforce la sécurité enfant.

Dans une variante, deux crans d'inviolabilité additionnels positionnés sur l'intérieur de la bague, sont prévus pour coopérer avec la partie inférieure des crans correspondants positionnés sur le col du conteneur. Ils sont par conséquent positionnés dans un plan perpendiculaire au premier jeu de crans d'inviolabilité.

Le bouchon du dispositif de fermeture à sécurité enfant, selon l'invention, comporte une bague d'inviolabilité témoin de première ouverture, rendue solidaire, au moyen de pontets sécables, de la jupe du bouchon, lesdits pontets étant positionnés sur la périphérie annulaire inférieure de la jupe du bouchon.

La bague témoin de première ouverture possède, sur sa surface interne, un second jeu de deux crans, dit d'inviolabilité, dont la fonction est d'empêcher sa rotation, lors du dévissage du dispositif, en coopérant avec les deux crans correspondants disposés sur le col du conteneur associé, et ce, en vue de provoquer la rupture par cisaillement des pontets.

Les deux crans du second jeu de crans présents sur la surface interne de ladite bague, lorsque solidaires du bouchon, sont d'une hauteur telle qu'ils coopèrent avec les deux crans correspondants présents sur le col du conteneur.

La rupture des pontets sécables reliant la circonférence supérieure de la bague à la circonférence inférieure de la jupe du bouchon s'effectue par cisaillement lors de la première ouverture et permet ainsi de matérialiser l'inviolabilité. Les deux crans du second jeu de crans sont régulièrement répartis sur la circonférence de la bague et sur le col du conteneur pour ce qui est de leurs correspondants avec lesquels ils coopèrent.

Les deux crans du second jeu de crans dit d'inviolabilité sont positionnés au droit des deux surfaces de préhension. Préférentiellement le plan diamétral passant par les deux faces abruptes des deux crans du second jeu de crans, positionnés à l'intérieur de la bague témoin de première ouverture, est dans le plan diamétral de symétrie des deux zones de préhension diamétralement opposées, positionnées sur la surface externe de la jupe du bouchon. Les deux crans du second jeu de crans positionnés sur la surface interne de la bague témoin de première ouverture, enclenchés dans les deux crans correspondants positionnés sur le col du conteneur, font que la bague reste bloquée en rotation, provoquant dès lors l'arrachage des pontets sécables et donc la désolidarisation de la bague par rapport au bouchon. Cet enclenchement des crans du second jeu de crans est renforcé par le fait de la pression exercée sur les deux zones de préhension diamétralement opposées, et positionnées au droit de ces deux crans du second jeu de crans coopérant avec les crans correspondants positionnés sur le col du conteneur. La présence d'un jeu de deux crans d'inviolabilité positionnés de part et d'autre des zones de préhension a pour objet de garantir que les crans d'inviolabilité sont en prise avec les crans correspondants du col du conteneur, la déformation de la jupe extérieure étant majoritairement transmise à la bague d'inviolabilité par les pontets d'inviolabilité.

La bague témoin de première ouverture est reliée à la jupe par des pontets sécables, d'une manière telle que la déformation de la jupe n'entraîne pas une déformation équivalente de la bague.

Les pontets sécables sont préférentiellement au nombre de quatre, répartis en proximité et de part et d'autre de chaque crans du second jeu de crans situés sur la face interne de la bague.

Ainsi, les pontets, pris deux par deux, se situent à proximité et de part et d'autre des crans du second jeu de crans dit d'inviolabilité.

Cette disposition permet de transmettre la déformation des zones de préhension à la bague témoin de première ouverture, lors de l'ovalisation provoquée de la jupe, et dès lors de mieux bloquer la bague dans sa rotation permettant ainsi la rupture facilitée des pontets.

Cette disposition est également privilégiée pour des raisons d'équilibrage d'effort de cisaillement lors du premier dévissage du dispositif de fermeture à sécurité enfant, et également pour des raisons de facilité de conception de moule.

Dans une conception moins préférentielle, six pontets peuvent également être considérés.

Les deux crans du second jeu de crans sont répartis à 180° sur la circonférence du col du conteneur et sur la circonférence de la bague témoin de première ouverture, le plan diamétral définissant la face abrupte de ces crans étant perpendiculaire au plan diamétral définissant la face abrupte des deux crans du premier jeu de crans. Cette répartition circonférencielle régulière, permet un équilibrage d'effort lors du dévissage du dispositif de fermeture à sécurité enfant. Une telle répartition régulière l'est également pour des raisons de facilité de conception de moule.

Le profil des crans du second jeu de crans présents sur la partie intérieure de la bague témoin de première ouverture et sur l'extérieur du col du conteneur associé est tel qu'il permet le vissage du bouchon et le positionnement de la bague reliée et ce, grâce à un profil avec rampe douce, entraînant une déformation de la bague d'inviolabilité témoin de première ouverture, mais ne permet pas son dévissage sans rupture des pontets reliant la bague témoin de première ouverture à la partie inférieure de la jupe du bouchon, de par un profil abrupt qui empêche toute rotation de ladite bague lors du dévissage du dispositif de fermeture.

En finalité et d'une manière plus précise, les profils des crans du premier et second jeu de crans, lorsque observés selon un plan de coupe perpendiculaire à l'axe de rotation, comportent une rampe douce, suivie d'un pente abrupte, les profils des crans avec lesquels ils coopèrent étant disposés de manière antagoniste, de telle manière que, pour deux crans coopérant, les pentes douces glissent l'une sur l'autre lors de la fermeture et les pentes abruptes se bloquent à l'ouverture.

Les crans du second jeu de crans disposés sur le col du conteneur sont situés en dessous des crans du premier jeu de crans assurant la fonction de sécurité enfant. Ils sont d'une hauteur inférieure à celle des crans du premier jeu de crans et correspondent sensiblement à la hauteur de la bague témoin de première ouverture.

Toute tentative de rotation de la bague témoin de première ouverture solidaire du bouchon, lors du dévissage du bouchon engendre la rupture des pontets sécables reliant la périphérie supérieure de la bague à la périphérie inférieure dé la jupe du bouchon, dans la mesure où cette bague est bloquée en rotation par les crans disposés sur le col du conteneur, alors que le bouchon peut, lui, effectuer cette rotation.

Lors du dévissage, à la première ouverture, les deux crans du second jeu de crans bloquent la rotation de la bague d'inviolabilité, témoin de première ouverture, provoquant la casse des pontets sécables. Cette fonction de témoignage de première ouverture est ainsi activée.

La poursuite du dévissage ne peut être effective que par une pression sur les deux surfaces de préhension diamétralement opposées positionnées dans la partie inférieure de la jupe périphérique du bouchon. Cette pression provoque une ovalisation de la partie cylindrique de la jupe et libère les deux crans d'anti-rotation : la fonction de sécurité enfant est alors désactivée.

Ainsi, les surfaces de préhension sont définies sur la partie souple de la jupe du bouchon pour matérialiser les points d'application des efforts. La bague témoin de première ouverture est reliée à la jupe extérieure du bouchon par deux jeux de deux pontets sécables, chaque pontet sécable étant situé de part et d'autre des deux surfaces de préhension. Ainsi, la déformation appliquée sur les surfaces de préhension est en majeure partie transmise à la bague d'inviolabilité garantissant le contact entre les crans du second jeux de crans dit d'inviolabilité et les crans correspondants positionnés sur le col du conteneur. La sécurité de fonctionnement de l'inviolabilité s'en trouve renforcée.

Il apparaît également que la bague témoin de première ouverture reliée à la jupe par les deux jeux de pontets sécables, disposés de part et d'autre des deux surfaces de préhension, se déforme de la même manière que la jupe dans les surfaces de préhension mais ne subit pas une déformation équivalente à celle de la jupe dans le plan perpendiculaire, parce que non reliée dans ces zones à la jupe par des pontets.

Selon l'invention, l'étanchéité entre la partie interne du col du conteneur et le bouchon à vis est assurée au moyen d'un élément cylindrique, coaxial et concentrique au bouchon, positionné à l'intérieur du bouchon en prenant appui sur le fond dudit bouchon. Cet élément cylindrique s'ajuste, par l'intermédiaire d'un chanfrein terminal, dans le col du conteneur de par le fait que son diamètre externe est ajusté au diamètre interne du col du conteneur et qu'il est d'une certaine hauteur.

Le bouchon du dispositif de fermeture à sécurité enfant, selon l'invention, comporte en outre un moyen déshydratant de type rapporté, l'agent déshydratant étant placé dans un logement approprié, situé sur le fond du bouchon interne, ledit logement étant clos par un moyen de fermeture non étanche à l'humidité ambiante, par exemple, une membrane en carton poreux, pour assurer la dessiccation rapide des produits sensibles à l'humidité et conditionnés dans le conteneur.

Le logement est ainsi coaxial et concentrique au bouchon, et vient s'insérer librement dans le col du conteneur.

L'agent déshydratant mis en oeuvre dans le conteneur est choisi dans le groupe constitué par les gels de silice, les tamis moléculaires, les diatomées ou autres produits déshydratants, se présentant sous une forme pulvérulente ou déposés sur un support pulvérulent. Ils peuvent également se présenter sous la forme de mélanges

L'agent déshydratant peut également être une capsule contenue dans ledit logement et réalisée en un matériau polymère déshydratant contenant ou non des charges déshydratantes ou d'une manière plus générale en tout matériau contenant un agent déshydratant.

Comme les dispositifs de fermeture de sécurité appartenant à l'état de la technique, le bouchon du dispositif selon l'invention est réalisé par moulage par injection à partir de polymères thermoplastiques, choisis préférentiellement dans le groupe constitué par les polyéthylènes, les polypropylènes, les copolymères d'éthylène/propylène mis en oeuvre seuls ou en mélange, formulés ou non.

D'autres polymères thermoplastiques peuvent également être utilisés tels que les polyamides (PA), les polystyrènes (PS), les copolymères d'acrylonitrile-butadiène-styrène (ABS), les copolymères de styrène-acrylonitrile (SAN), les polyméthacrylates de méthyl (PMMA), les polyéthylènetéréphtalates (PET), les polybutylènetéréphtalates (PBT), les polyacétals (POM), les polychlorures de vinyle (PVC), les polycarbonates (PC). Des élastomères semi-rigides peuvent aussi être envisagés.

Des élastomères thermoplastiques peuvent être ajoutés à de telles compositions formulées à partir des polymères thermoplastiques précités.

L'invention sera mieux comprise grâce à la description chiffrée des figures ci-après évoquées, ces figures n'ayant qu'un caractère illustratif non limitatif.
La figure 1 est une vue en perspective de dessus du conteneur sur lequel vient se visser le dispositif de fermeture à sécurité enfant et à bague témoin de première ouverture.
La figure 2 est une vue en perspective de dessous du dispositif de fermeture plus spécifiquement du bouchon, mettant en particulier en évidence un cran du premier jeu de crans positionné à l'intérieur de la jupe du bouchon et un cran positionné à 90° du cran précédent, et appartenant au second jeu de cran positionné à l'intérieur de la bague témoin de première ouverture.
La figure 3 une coupe transversale du dispositif de fermeture déshydratant, à sécurité enfant et à bague témoin de première ouverture, monté par vissage sur le conteneur correspondant selon l'invention.

La figure 1 est une vue en perspective de dessus du conteneur (1) sur lequel vient se visser le dispositif de fermeture à sécurité enfant et à bague témoin de première ouverture (16).

Le conteneur comporte un col (2) équipé d'un pas de vis à filet (3) et un premier jeu de deux crans (4) assurant la fonction de sécurité enfant, lorsque coopérant avec les crans correspondant situés sur l'intérieur de la jupe (11) du bouchon du dispositif de fermeture, dont un seul est visible sur la figure 1 et un second jeu de deux crans (7) assurant la fonction de blocage de la bague témoin de première ouverture, lorsque coopérant avec les crans correspondant situés sur l'intérieur de ladite bague, dont un seul est également visible sur la figure 1.

Le cran (4) du premier jeu de crans comporte un profil avec rampe douce, matérialisé par la face (5) complété par un profil abrupt matérialisé par la face (6).

Le cran (7) du second jeu de crans comporte un profil avec rampe douce, matérialisé par la face (8) complété par un profil abrupt matérialisé par la face (9).

La figure 2 est une vue en perspective de dessous du dispositif de fermeture plus spécifiquement du bouchon.

Le bouchon se compose d'une paroi latérale cylindrique formée de deux zones, une première zone haute (10) rigide et non déformable, de diamètre d1, formant corps du bouchon, comportant le pas de vis, une seconde zone basse de diamètre d2, formant jupe (11) souple et déformable, sous une double pression symétrique latérale centripète, les zones haute et basse étant reliées entre elles par un épaulement rigide (24). La jupe (11), est équipée de deux surfaces de préhension (12) constituées par un méplat dont une seule est visible. Le bouchon comporte également un logement (20) permettant d'insérer une matière déshydratante occultée par une membrane poreuse (21).

Le bouchon comporte également une bague témoin de première ouverture (16) mettant en particulier en évidence un cran (13) du premier jeu de crans positionné à l'intérieur de la jupe (11) du bouchon et un cran (17) positionné à 90° du cran précédent, et appartenant au second jeu de cran positionné à l'intérieur de la bague témoin de première ouverture (16).

Le cran (13) du premier jeu de crans situé sur l'intérieur de la face interne de la jupe (11) du bouchon comporte un profil avec rampe douce, matérialisé par la face (14) complété par un profil abrupt matérialisé par la face (15).

Le cran (17) du second jeux de crans situé sur l'intérieur de la face interne de la bague témoin de première ouverture (16) comporte un profil avec rampe douce, matérialisée par la face (18) complété par un profil abrupt matérialisée par la face (19).

Les pontets sécables (22) relient la bague témoin de première ouverture (16) à la jupe (11) du bouchon.

La figure 3 représente une coupe transversale du dispositif de fermeture déshydratant, à sécurité enfant et à bague témoin de première ouverture (16), monté par vissage sur le conteneur (1) correspondant selon l'invention. La bague témoin de première ouverture (16) est encore solidaire par l'intermédiaire des pontets sécables (22) de la jupe (11) du bouchon (10).

Le bouchon comporte également une zone cylindrique d'étanchéité (23) venant s'ajuster dans le col (2) du conteneur (1) équipé de son pas de vis (3).

Le bouchon comporte également, dans son fond, un logement (20) rempli par une matière déshydratante, retenue par l'intermédiaire d'une membrane poreuse (21).

## Revendications

1. Dispositif de fermeture à sécurité enfant d'un conteneur à vis (1), se composant:
(i) d'un col (2) de conteneur (1),
(ii) d'un bouchon lui permettant d'être vissé sur le col (2) de conteneur (1) auquel il est associé, ledit bouchon se composant d'un fond et d'une paroi latérale cylindrique, comportant sur sa face interne, une pas de vis et un premier jeu de crans (13), dit de sécurité enfant, et
(iii) d'une bague témoin de première ouverture (16), reliée a paroi latérale cylindrique par des pontets sécables (22), ladite bague (16) étant également équipée, sur sa face interne, d'un second jeu de crans (17), dit d'inviolabilité, le premier jeu et le second jeu de crans coopérant avec des jeux de crans correspondants (4, 7) positionnés sur la base du col du conteneur (2),
**caractérisé en ce que** la paroi latérale cylindrique du bouchon est formée de deux zones, une première zone haute (10), rigide et non déformable, de diamètre d1, formant corps du bouchon comportant le pas de vis, et une seconde zone basse (11), de diamètre d2, formant jupe souple et déformable sous une double pression symétrique latérale centripète, exercée sur deux surfaces de préhension (12) diamétralement opposées, et que la seconde zone comporte sur sa face interne ledit premier jeu de crans (13), dit de sécurité enfant, et
**en ce que** la hauteur des deux crans (4) positionnés sur le col (2) du conteneur (1), coopérant avec les deux crans du premier jeu de crans (13), est telle que lesdits crans se positionnent vers le bas en deçà de la zone du pas de vis sur le col (2) du conteneur (1), et se prolongent jusqu'au niveau de la zone inférieure périphérique de la bague témoin de première ouverture (16), lorsque celle-ci est en place, tous les autres crans (7) ayant une hauteur inférieure.

2. Dispositif de fermeture à sécurité enfant selon la revendication 1 **caractérisé en ce que** les zones haute (10) et basse (11) de la paroi latérale cylindrique sont reliées entre elles par un épaulement rigide (24).

3. Dispositif de fermeture à sécurité enfant selon l'une ou l'autre des revendications 1 et 2 **caractérisé en ce que** la déformation appliquée sur les surfaces de préhension (12) est transmise à la bague d'inviolabilité (16) d'une manière telle que les crans du second jeu de crans (17) coopèrent intimement avec les crans correspondants (4,7) positionnés sur le col (2) du conteneur (1).

4. Dispositif de fermeture à sécurité enfant selon l'une au moins des revendications 1 à 3, **caractérisé en ce que** la bague témoin de première ouverture (16) est reliée à la jupe (11), d'une manière telle que la déformation de la jupe (11) n'entraîne pas une déformation équivalente de la bague (16).

5. Dispositif de fermeture à sécurité enfant selon l'une au moins des revendications 1 à 4, **caractérisé en ce que** le diamètre d1 de la zone haute (10) est inférieur au diamètre d2 de la zone basse (11).

6. Dispositif de fermeture à sécurité enfant selon l'une au moins des revendications 1 à 5 **caractérisé en ce que** les crans du premier jeu de crans (13) sont au nombre de deux et sont positionnés sur la face interne de la jupe (11) du bouchon, diamétralement opposés l'un à l'autre, selon un diamètre lui même parallèle au plan d'orientation des deux surfaces de préhension (12) et coopèrent avec les deux crans (4,7) correspondants disposés sur le col (2) du conteneur (1) associé.

7. Dispositif de fermeture à sécurité enfant selon l'une au moins des revendications 1 à 6 **caractérisé en ce que** la bague témoin de première ouverture (16) possède, sur sa surface interne, un second jeu de deux crans (17), dit d'inviolabilité, positionnés au droit des deux surfaces de préhension (12) qui coopèrent avec les deux crans correspondants (4,7) disposés sur le col (2) du conteneur associé (1).

8. Dispositif de fermeture à sécurité enfant selon l'une au moins des revendications 1 à 7 **caractérisé en ce que** les profils des crans du premier et second jeu de crans, lorsque observés selon un plan de coupe perpendiculaire, à l'axe de rotation, comportent une rampe douce (5,8,14), suivie d'une pente abrupte (6,9,15), les profils des crans avec lesquels ils coopèrent étant disposés de manière antagoniste, de telle sorte que, pour deux crans coopérant, les pentes douces glissent l'une sur l'autre lors de la fermeture et les pentes abruptes se bloquent à l'ouverture.

9. Dispositif de fermeture à sécurité enfant selon l'une au moins des revendications 1 à 8 **caractérisé en ce que** les deux jeux de crans sont disposés dans des plans perpendiculaires permettant de limiter la dépouille des faces abruptes et de garantir la qualité du verrouillage des crans du bouchon en regard des crans correspondants du col du conteneur.

10. Dispositif de fermeture à sécurité enfant selon l'une au moins des revendications 1 à 9 **caractérisé en ce que** la bague témoin de première ouverture (16) est reliée à la jupe (11) par quatre pontets (22).

11. Dispositif de fermeture. à sécurité enfant se.lon la revendication 10 **caractérisé en ce que** les pontets (22) pris deux par deux se situent à proximité et de part et d'autre des crans du second jeu de crans (17) dit d'inviolabilité.

12. Dispositif de fermeture à sécurité enfant selon l'une au moins des revendications 1 à 11 **caractérisé en ce que** ledit bouchon comporte un moyen déshydratant (20,21).

13. Dispositif de fermeture à sécurité enfant selon la revendication 12 **caractérisé en ce que** le moyen déshydratant (20,21) est de type rapporté, ce moyen étant constitué par un logement approprié (20), situé sur le fond du bouchon interne, dans lequel est placé un agent déshydratant, ledit logement étant clos par un moyen de fermeture non étanche à l'humidité ambiante.

14. Dispositif de fermeture à sécurité enfant selon la revendication 13 **caractérisé en ce que** l'agent déshydratant est choisi dans le groupe constitué par lés gels de silice, les tamis moléculaires, les diatomées, se présentant sous une forme pulvérulente ou déposé sur un support pulvérulent ou sous la forme de capsule réalisée en un matériau polymère contenant ou non des charges déshydratantes.

15. Dispositif de fermeture à sécurité enfant selon l'une au moins des revendications 1 à 14 **caractérisé en ce que**, pour établir l'étanchéité entre la partie interne du col du conteneur et le bouchon à vis interne, le bouchon interne est muni d'un élément cylindrique coaxial (23), positionné à l'intérieur dudit bouchon s'ajustant par l'intermédiaire d'un chanfrein terminal dans le col (2) du conteneur (1).

16. Dispositif de fermeture à sécurité enfant selon l'une au moins des revendications 1 à 15 **caractérisé en ce qu'**il est réalisé au moyen de compositions formulées à partir de polymères thermoplastiques choisis dans le groupe constitué par les polyéthylènes, les polypropylènes, les copolymères d'éthylène/propylène mis en oeuvre seuls ou en mélange, formulés ou non, les polyamides (PA), les polystyrènes (PS), les copolymères d'acrylonitrile-butadiène-styrène (ABS), les copolymères de styrène-acrylonitrile (SAN), les polyméthacrylates de méthyl (PMMA), les polyéthylènetéréphtalates (PET), les polybutylènetéréphtalates (PBT), les polyacétals (POM), les polychlorures de vinyle (PVC), les polycarbonates (PC).

17. Dispositif de fermeture à sécurité enfant selon la revendication 16 **caractérisé en ce que** les compositions formulées à partir de polymères thermoplastiques contiennent des élastomères thermoplastiques.

18. Utilisation du dispositif de fermeture à sécurité enfant selon les revendications 1 à 17 à la fermeture de conteneurs destiné au stockage de produits sensibles à l'humidité tels que des produits pharmaceutiques ou autres, à consommer au fur et à mesure et à sécuriser tant à l'égard de l'intégrité physique de l'emballage avant première ouverture qu'à l'égard du risque enfant.

## Claims

1. Childproof closure device for a screw container (1), comprising:
(i) a neck (2) of the container (1),
(ii) a cap which can be screwed onto the neck (2) of container (1) with which it is associated, the said cap comprising an end and a cylindrical side wall bearing a screw and a first set of catches (13) on its inner surface, referred as being childproof, and
(iii) a ring providing evidence of first opening (16) attached to the cylindrical side wall by small cuttable bridges (22), the said ring (16) being also provided on its inside surface with a second set of catches (17), referred to as tamper-proof catches, the first and second sets of catches acting together with corresponding sets of catches (4, 7) positioned on the base of the neck of container (2),
**characterised in that** the cylindrical side wall of the cap is formed of two zones, a first top zone (10), which is rigid and non-deformable, of diameter (d1), forming the body of the cap comprising the screw, and a second bottom zone (11), of diameter (d2), forming a flexible skirt which can be deformed through symmetrical double lateral centripetal pressure applied to the two diametrically opposite gripping surfaces (12), and **in that** the second zone comprises on its inside surface the said first set of catches (13), referred to as being childproof, and
**in that** the height of the two catches (4) positioned on the neck (2) of the container (1) acting together with the two catches of the first set of catches (13) is such that the said catches are positioned downwards below the zone of the screw on the neck (2) of the container (1) and extend down to the lower peripheral zone of the ring (16) providing evidence of first opening when this is in place, all the other catches (7) being of shorter height.

2. Childproof closure device according to claim 1, **characterised in that** the top zone (10) and bottom zone (11) of the cylindrical side wall are connected together through a rigid shoulder (24).

3. Childproof closure device according to either of claims 1 and 2, **characterised in that** the deformation applied to the gripping surfaces (12) is transmitted to the tamper-proof ring (16) in such a way that the catches of the second set of catches (17) act intimately together with the corresponding catches (4, 7) located on the neck (2) of the container (1).

4. Childproof closure device according to at least one of claims 1 to 3, **characterised in that** the ring (16) providing evidence of first opening is attached to the skirt (11) in such a way that deformation of the skirt (11) does not bring about equivalent deformation of the ring (16).

5. Childproof closure device according to at least one of claims 1 to 4, **characterised in that** the diameter d1 of the top zone (10) is less than the diameter d2 of the bottom zone (11).

6. Childproof closure device according to at least one of claims 1 to 5, **characterised in that** the catches in the first set of catches (13) are two in number and are located on the inner surface of the skirt (11) of the cap, diametrically opposite to each other, on a diameter which is itself parallel to the plane of orientation of the two gripping surfaces (12) and act together with the two corresponding catches (4, 7) located on the neck (2) of the associated container (1).

7. Childproof closure device according to at least one of claims 1 to 6, **characterised in that** the ring (16) providing evidence of first opening has a second set of two catches (17), referred to as tamper-proof catches, on its inner surface located opposite the two gripping surfaces (12) which act together with the two corresponding catches (4, 7) located on the neck (2) of the associated container (1).

8. Childproof closure device according to at least one of claims 1 to 7, **characterised in that** the profiles of the catches in the first and second set of catches comprise when observed in a section plane perpendicular to the axis of rotation a gentle ramp (5, 8, 14) followed by a steep gradient (6, 9, 15), the profiles of the catches with which they act together being arranged in an opposing manner in such a way that for the two catches which act together the gentle slopes slide over each other during closure and the steep slopes lock on opening.

9. Childproof closure device according to at least one of claims 1 to 8, **characterised in that** the two sets of catches are located in perpendicular planes which bound the surface of the steep surfaces and ensure quality locking of the catches in the cap with the corresponding catches in the neck of the container.

10. Childproof closure device according to at least one of claims 1 to 9, **characterised in that** the ring (16) providing evidence of first opening is attached to the skirt (11) through four small bridges (22).

11. Childproof closure device according to claim 10, **characterised in that** the small bridges (22) taken in pairs are located close to and away from the catches in the second set of catches (17) referred to as tamper-proof catches.

12. Childproof closure device according to at least one of claims 1 to 11, **characterised in that** the said cap comprises dehydrating means (20, 21).

13. Childproof closure device according to claim 12, **characterised in that** the dehydrating means (20, 21) is of the applied type, this means comprising an appropriate housing (20) located on the end of the inner cap in which a dehydrating agent is placed, the said housing being closed off by closure means which are not impervious to ambient moisture.

14. Childproof closure device according to claim 13, **characterised in that** the dehydrating agent is selected from the group comprising silica gels, molecular sieves, diatomaceous earths in the form of a powder or a deposit on a powder substrate or in the form of a capsule made of polymer material which may or may not contain dehydrating fills.

15. Childproof closure device according to at least one of claims 1 to 14, **characterised in that** in order to establish a seal between the inner part of the neck of the container and the cap having an internal screw, the inner cap is fitted with a coaxial cylindrical component (23) positioned within the said cap and fitting the neck (2) of the container (1) through a terminal bevel.

16. Childproof closure device according to at least one of claims 1 to 15, **characterised in that** it is constructed from compositions formulated from thermoplastic polymers selected from the group comprising polyethylenes, polypropylenes, ethylene/ propylene copolymers used alone or as mixtures, whether formulated or not, polyamides (PA), polystyrenes (PS), acrylonitrile-butadiene-styrene copolymers (ABS), styrene-acrylonitrile copolymers (SAN) polymethyl methacrylates (PMMA), polyethylene terephthalates (PET), polybutylene terephthalates (PBT), polyacetals (POM), polyvinyl chlorides (PVC) and polycarbonates (PC).

17. Childproof closure device according to claim 16, **characterised in that** the compositions formulated from thermoplastic polymers contain thermoplastic elastomers.

18. Use of a childproof closure device according to claims 1 to 17 for the closure of containers intended for the storage of products which are sensitive to moisture such as pharmaceutical or other products which have to be consumed progressively and providing security with regard to both the physical integrity of the packaging prior to first opening and the child risk.

## Patentansprüche

1. Kindersichere Verschlussvorrichtung eines aufschraubbaren Behälters (1), die sich zusammensetzt:
(i) aus einem Hals (2) des Behälters (1),
(ii) aus einem Verschluss, dem es ermöglicht ist, auf den Hals (2) des Behälters (1), mit dem er assoziiert ist, aufgeschraubt zu werden, wobei der Verschluss sich aus einem Boden und aus einer seitlichen zylindrischen Wand zusammensetzt, die auf ihrer Innenseite ein Gewinde und einen ersten Satz Rasten (13) für die genannte Kindersicherheit umfasst, und
(iii) aus einem Erstöffnungsanzeigering (16), der mit der seitlichen zylindrischen Wand über teilbare Stege (22) verbunden ist, wobei der Ring (16) ebenfalls auf seiner Innenseite mit einem zweiten Satz Rasten (17) für die genannte Unversehrtheit ausgestattet ist, wobei der erste Satz und der zweite Satz Rasten mit den entsprechenden an dem Fuß des Halses des Behälters (2) angeordneten Rasten (4, 7) zusammenwirken,
**dadurch gekennzeichnet, dass** die seitliche zylindrische Wand des Verschlusses aus zwei Bereichen gebildet wird, einem ersten oberen starren und unverformbaren Bereich (10) mit dem Durchmesser d1, der den das Gewinde umfassenden Körper des Verschlusses bildet, und einen zweiten unteren Bereich (11) mit dem Durchmesser d2, der eine nachgiebige und verformbare Schürze unter einem äußeren symmetrischen zentripetalen Doppeldruck bildet, der auf zwei diametral gegenüberliegende Griffflächen (12) ausgeübt wird, und dass der zweite Bereich auf seiner inneren Fläche den ersten Satz Rasten (13) für die genannte Kindersicherheit umfasst, und
**dadurch**, dass die Höhe der zwei auf dem Hals (2) des Behälters (1) angeordneten Rasten (4), die mit den zwei Rasten des ersten Satz Rasten (13) zusammenwirken, so ist, dass sich die Rasten in Richtung der Unterseite in dem Bereich des Gewindes auf dem Hals (2) des Behälters (1) befinden und sich bis zur Höhe des unteren Umfangsbereichs des Erstöffnungsanzeigerings (16) erstrecken, wenn dieser in Position ist, wobei alle anderen Rasten (7) eine niedrigere Höhe aufweisen.

2. Kindersichere Verschlussvorrichtung gemäß Anspruch 1, **dadurch gekennzeichnet, dass** der obere (10) und untere (11) Bereich der seitlichen zylindrischen Wand miteinander über eine starre Schulter (24) verbunden sind.

3. Kindersichere Verschlussvorrichtung gemäß einem der Ansprüche 1 oder 2, **dadurch gekennzeichnet, dass** die auf den Griffflächen (12) aufgebrachte Verformung zu dem Unversehrtheitsring (16) in so einer Weise übertragen wird, dass die Rasten des zweiten Satz Rasten (17) eng mit den entsprechenden auf dem Hals (2) des Behälters (1) angeordneten Rasten (4, 7) zusammenwirken.

4. Kindersichere Verschlussvorrichtung gemäß einem der Ansprüche 1 bis 3, **dadurch gekennzeichnet, dass** der Erstöffnungsanzeigering (16) mit der Schürze (11) auf so eine Weise verbunden ist, dass die Verformung der Schürze (11) nicht zu einer äquivalenten Verformung des Rings (16) führt.

5. Kindersichere Verschlussvorrichtung gemäß einem der Ansprüche 1 bis 4, **dadurch gekennzeichnet, dass** der Durchmesser d1 des oberen Bereichs (10) kleiner ist als der Durchmesser d2 des unteren Bereichs (11).

6. Kindersichere Verschlussvorrichtung gemäß einem der Ansprüche 1 bis 5, **dadurch gekennzeichnet, dass** die Anzahl der Rasten des ersten Satz Rasten (13) zwei ist und die einander diametral gegenüberliegend auf der inneren Seite der Schürze (11) des Verschlusses angeordnet sind, gemäß eines Durchmessers, der selbst parallel zu der Orientierungsebene der zwei Griffflächen (12) ist und mit den zwei entsprechenden auf dem Hals (2) des zugehörigen Behälters (1) angeordneten Rasten (4, 7) zusammenwirken.

7. Kindersichere Verschlussvorrichtung gemäß einem der Ansprüche 1 bis 6, **dadurch gekennzeichnet, dass** der Erstöffnungsanzeigering (16) auf seiner inneren Seite einen zweiten Satz Rasten (17) der genannten Unversehrtheit besitzt, die geradlinig zu den zwei Griffflächen (12) angeordnet sind, die mit den zwei entsprechenden auf dem Hals (2) des zugehörigen Behälters (1) angeordneten Rasten (4, 7) zusammenwirken.

8. Kindersichere Verschlussvorrichtung gemäß einem der Ansprüche 1 bis 7, **dadurch gekennzeichnet, dass** die Profile der Rasten des ersten und zweiten Satz Rasten, wenn sie aus einer Schnittebene senkrecht zu der Rotationsachse betrachtet werden, eine sanfte Rampe (5, 8, 14) aufweisen, gefolgt von einer steilen Neigung, wobei die Profile der Rasten, mit denen sie zusammenwirken, in entgegenwirkender Weise auf so eine Weise angeordnet sind, dass zum Zusammenwirken von zwei Rasten die sanften Neigungen beim Schließen aufeinander gleiten und die steilen Neigungen sich beim Öffnen blockieren.

9. Kindersichere Verschlussvorrichtung gemäß einem der Ansprüche 1 bis 8, **dadurch gekennzeichnet, dass** die beiden Sätze Rasten in senkrechten Ebenen angeordnet sind, was das Begrenzen der Rücknahme der steilen Flächen und das Gewährleisten des Einrastens der Rasten des Verschlusses in Bezug zu den entsprechenden Rasten des Halses des Behälters ermöglicht.

10. Kindersichere Verschlussvorrichtung gemäß einem der Ansprüche 1 bis 9, **dadurch gekennzeichnet, dass** der Erstöffnungsanzeigering (16) mit der Schürze (11) über vier Stege (22) verbunden ist.

11. Kindersichere Verschlussvorrichtung gemäß Anspruch 10, **dadurch gekennzeichnet, dass** die in zwei und zwei aufgeteilten Stege (22) sich in der Nähe und beiderseits der Rasten des zweiten Satz Rasten (17) der genannten Unversehrtheit befinden.

12. Kindersichere Verschlussvorrichtung gemäß einem der Ansprüche 1 bis 11, **dadurch gekennzeichnet, dass** der Verschluss ein entwässerndes Mittel (20, 21) umfasst.

13. Kindersichere Verschlussvorrichtung gemäß Anspruch 12, **dadurch gekennzeichnet, dass** das entwässernde Mittel (20, 21) einsetzbar ist, wobei das Mittel mit einer geeigneten Aufnahme (20) ausgebildet ist, angeordnet auf dem Boden des inneren Verschlusses, in der eine entwässernde Substanz platziert ist, wobei die Aufnahme mit einem für Umgebungsfeuchtigkeit nicht dichten Verschlussmittel verschlossen ist.

14. Kindersichere Verschlussvorrichtung gemäß Anspruch 13, **dadurch gekennzeichnet, dass** die entwässernde Substanz aus der Gruppe gewählt ist, gebildet aus den Silicagelen, den Molekularsieben, den Kieselalgen, vorliegend in Pulverform oder als Beschichtung auf einem Pulver oder in Kapselform, die aus einem Polymer hergestellt ist und die entwässernde Füllungen beinhalten kann.

15. Kindersichere Verschlussvorrichtung gemäß einem der Ansprüche 1 bis 14, **dadurch gekennzeichnet, dass**, um zwischen dem inneren Abschnitt des Halses des Behälters und dem inneren Verschluss mit Gewinde Dichtigkeit herzustellen, der innere Verschluss mit einem zylindrischen koaxialen Element (23) versehen ist, das sich innerhalb des Verschlusses angeordnet über das Zwischenglied einer Endfase im Hals (2) des Behälters (1) einpasst.

16. Kindersichere Verschlussvorrichtung gemäß einem der Ansprüche 1 bis 15, **dadurch gekennzeichnet, dass** sie mittels Zusammensetzungen realisiert ist, ausgehend von thermoplastischen Polymeren formuliert, gewählt aus der Gruppe, gebildet aus den Polyethylenen, den Polypropylenen, den Ethylen-Propylen Copolymeren, einzeln oder als Mischung, formuliert oder nicht formuliert, verwendet, den Polyamiden (PA), den Polystyrolen (PS), den Acrylnitril-Butadien-Styrol Copolymeren (ABS), den Styrol-Acrylnitril Copolymeren (SAN), den Polymethylmetacrylaten (PMMA), den Polyethylenterephtalaten (PET), den Polybutylenterephthalaten (PBT), den Polyacetalen (POM), den Polyvinylchloriden (PVC), den Polycarbonaten (PC).

17. Kindersichere Verschlussvorrichtung gemäß Anspruch 16, **dadurch gekennzeichnet, dass** die Zusammensetzungen, ausgehend von den thermoplastischen Polymeren formuliert, thermoplastische Elastomere enthalten.

18. Verwendung der kindersicheren Verschlussvorrichtung gemäß den Ansprüchen 1 bis 17 zum Verschließen von Behältern, die zur Lagerung von feuchtigkeitsempfindlichen Produkten bestimmt sind, wie zum Beispiel pharmazeutischen oder anderen Produkten zum nach und nach Konsumieren, und zum Sichern bezüglich der physischen Unversehrtheit der Verpackung vor dem ersten Öffnen wie auch bezüglich des Kinderrisikos.
